# FASCICULE DE BREVET EUROPEEN

(11) **EP 0 069 618 B1**
(45) Date de publication et mention de la délivrance du brevet: **22.05.1985**
(21) Numéro de dépôt: 82401102.7
(22) Date de dépôt: 17.06.1982
(51) Int. Cl.: B21B 45/02, C21D 9/573, C21D 9/46

(54) **Procédé de refroidissement d'ébauches de tôles fortes en défilement, en cours de laminage et machine pour sa mise en oeuvre**
Verfahren zum Durchlaufkühlen dicker Bleche während des Walzens und Einrichtung zur Durchführung des Verfahrens
Continuous cooling method for thick sheets during rolling, and apparatus for carrying it out

(30) Priorité: 19.06.1981 FR 8112133
(43) Date de publication de la demande: 12.01.1983
(73) Titulaire: UNION SIDERURGIQUE DU NORD ET DE L'EST DE LA FRANCE par abréviation "USINOR", 92800 Puteaux (FR)
(72) Inventeur: Roger, Claude, F-75116 Paris (FR)
(74) Mandataire: Polus, Camille

## Description

La présente invention est relative au refroidissement d'ébauches de tôles fortes en cours de laminage, ainsi qu'à une machine pour sa mise en oeuvre.

Afin d'obtenir par laminage un produit présentant des caractéristiques optimales, il peut être intéressant de conduire le laminage en plusieurs phases en utilisant pour chacune d'elles des plages de températures différentes qui sont adaptées à des conditions spécifiques de transformation, soit pour conduire les opérations de réduction de section de la manière la plus économique, soit pour exécuter les phases de laminage dans un intervalle de température correspondant à des conditions particulières sur le plan métallurgique pour la structure interne du métal proprement dit.

Le laminage pourra ainsi commercer à une température élevée, favorable à certains phénomènes métallurgiques, tels que la mise en solution de certains composants, favorable également à une transformation rapide et économique en profitant de l'état de malléabilité du métal lié à sa température.

Le laminage pourra se poursuivre en une ou plusieurs autres phases successives à des températures décroissantes adaptées chacune à des phénomènes tels que la recristallisation, la transformation de la structure interne (ainsi pour l'acier on pourra faire une partie du laminage à une température voisine de celle de la transformation austénitique) ou la précipitation de composés divers.

Les différentes phases du laminage ainsi conduites à des températures différentes, il est nécessaire de refroidir le produit entre ces phases. Dans les méthodes actuelles de travail, ce refroidissement est habituellement obtenu à l'air libre en mettant en attente dans un poste annexe prévu à cet effet, les ébauches en cours de laminage pour un temps nécessaire à ce refroidissement ou par mise en oeuvre d'un fluide tel que l'eau, l'air, la vapeur d'eau, ou leurs mélanges, ce fluide étant projeté à des pressions variables sur la totalité de la surface de l'ébauche à refroidir.

Un inconvénient de ces méthodes habituellement utilisées, aussi bien pour le refroidissement à l'air ambiant que par aspersion d'un fluide, est de provoquer des différences notables de températures entre les différentes parties du produit et, notamment, ce refroidissement a pour effet de refroidir davantage les rives et les extrémités des ébauches.

Le refroidissement différent des rives et des extrémités du produit présente un certain nombre d'inconvénients qui sont en particulier les suivants:
- les parties de l'ébauche qui sont transformées à une température différente, ne suivant pas le même cycle métallurgique que les autres, présentent des caractéristiques mécaniques finales qui sont différentes de celles qui sont obtenues pour le reste du produit, conduisant ainsi à une hétérogénéité des caractéristiques à l'intérieur d'une même tôle laminée. On peut ainsi être conduit à éliminer par chu- tage les parties d'extrémités, ce qui provoque des pertes appréciables;
- les extrémités froides provoquent des surcharges du couple et de la force de laminage au moment du passage de ces extrémités entre les cylindres, limitant ainsi la charge moyenne qu'il est possible d'obtenir et provoquant des chocs nuisibles à la bonne tenue d'une cage de laminage et des moteurs;
- les rives plus froides provoquent une usure plus forte des cylindres à l'endroit des rives, réduisant ainsi la durée des campagnes de laminage qu'il est possible de faire sans rectifier les cylindres.

De plus, le refroidissement du produit entre deux phases successives de la transformation demande un temps dont il est nécessaire de tenir compte dans l'organisation du processus de laminage et qui ralentit la cadence de production.

Par ailleurs, le document DE-B2-2 235 063 décrit un procédé et un dispositif de refroidissement, appliqué à des produits différents (bandes à chaud de faible épaisseur), mettant en oeuvre des rampes de projection d'un liquide de refroidissement. Des moyens sont de plus prévus pour pouvoir régler le débit du liquide de refroidissement. Cependant, dans cet agencement connu, les rampes projettent le liquide sur toute la largeur de la tôle et même sur une largeur supérieure et ne permet donc pas de remédier aux inconvénients précités.

Quant au document FR-A-2 444 514 il décrit simplement un dispositif de refroidissement dans lequel un jet liquide est introduit dans un jet gazeux à basse pression de façon à former un brouillard projeté à forte vitesse sur le produit à refroidir.

La présente invention a ainsi pour but de remédier aux inconvénients mentionnés ci-dessus et de permettre un refroidissement des ébauches qui soit:
- plus rapide et de durée ajustable de façon à pouvoir obtenir une coordination plus exacte dans le temps des périodes de laminage et des périodes d'attente et une utilisation optimale de la cage (ou des cages) de laminage;
- uniforme sur toute la surface de l'ébauche afin d'obtenir des caractéristiques mécaniques homogènes sur la totalité de la surface du produit.

L'invention a ainsi pour objet un procédé de refroidissement d'ébauches de tôles fortes un défilement en cours de laminage, dans lequel on refroidit sélectivement certaines zones de l'ébauche par projection d'un fluide de refroidissement à l'aide de rampes disposées parallèlement à la surface de l'ébauche et perpendiculairement à la direction du défilement de cette dernière, caractérisé en ce qu'il consiste à ne refroidir que la partie centrale de la surface de l'ébauche, à l'exclusion des parties périphériques, la projection du fluide de refroidissement constitué par de l'eau pulvérisée par un gaz sous pression n'étant déclenchée respectivement pour chaque rampe, qu'après le passage de l'extrémité avant de l'ébauche et étant arrêtée avant le passage de l'extrémité arrière de l'ébauche dans le sens du défilement, et la longueur utile de projection de chaque rampe étant réglée pour être inférieure à la dimension de l'ébauche dans une direction perpendiculaire au défilement.

Selon un premier mode de réalisation de l'invention, le refroidissement est réalisé sur la ligne de rouleaux elle-même de la table à rouleaux d'une cage de laminage.

Selon un deuxième mode de réalisation, le refroidissement est réalisé latéralement à la ligne de rouleaux de la table à rouleaux d'une cage de laminage, par transfert de l'ébauche hors de cette ligne, dans une direction perpendiculaire à l'axe de cette ligne.

Pour mettre en oeuvre le procédé de refroidissement, il est donc nécessaire de placer l'ébauche dans une position dans laquelle elle est soumise au processus de refroidissement accéléré, pendant que le laminage se poursuit sur d'autres produits.

Selon le type d'installation de laminage dont on dispose, et en fonction du nombre de postes de refroidissement accéléré dont on peut disposer, on peut réaliser notamment les dispositions suivantes.

Dans le cas d'une installation comportant une seule cage de laminage, si on veut effectuer le refroidissement dans la ligne des rouleaux, il faut disposer de deux postes de refroidissement, l'un en amont et l'autre en aval de la cage, pour permettre un enchaînement des opérations, ou encore utiliser un dispositif permettant de faire passer une ébauche au-dessus de l'autre, la première étant envoyée sur la cage de laminage, tandis que la seconde est envoyée vers le poste de refroidissement.

Dans le cas où on dispose de deux cages de laminage, le poste de refroidissement peut être placé dans la ligne des rouleaux entre les cages de laminage. La première phase de laminage est effectuée sur la première cage, l'ébauche passe ensuite dans le poste de refroidissement accéléré, puis, après le temps d'attente nécessaire pour homogénéiser suffisamment la température entre la surface et l'intérieur de l'ébauche, est envoyée vers la deuxième cage pour la dernière phase de laminage.

Un poste de refroidissement placé latéralement à la ligne des rouleaux de laminage permet d'exécuter l'opération de réglage de la température en dehors de la ligne de laminage et de réintégrer l'ébauche dans la ligne de laminage au moment nécessaire pour l'enchaînement optimal des opérations.

L'utilisation d'un poste de refroidissement placé latéralement à la ligne des rouleaux de laminage permet de réduire la longueur totale des tables à rouleaux qui sont nécessaires pour le laminage.

L'invention a également pour objet une machine permettant la mise en oeuvre du procédé ci-dessus, comprenant des moyens de support et de guidage de l'ébauche, ainsi que des moyens de refroidissement comportant en ensemble de rampes de projection d'un fluide de refroidissement, parallèles les unes aux autres et à la surface de l'ébauche et disposées perpendiculairement à la direction de déplacement de l'ébauche, caractérisée en ce que les rampes de projection du fluide de refroidissement constitué par de l'eau pulvérisée par un gaz sous pression, placées au-dessus et au-dessous de l'ébauche sont occultables et commandées par des détecteurs de passage et de dimensions de l'ébauche, en fonction du passage de l'ébauche, de façon à ne refroidir l'ébauche que sur une partie centrale de sa surface, à l'exclusion des parties périphériques.

L'invention est exposée ci-après plus en détail à l'aide des dessins annexés qui représentent seulement un mode d'exécution.

Sur ces dessins:
- la Fig. 1 est une vue générale en perspective d'une machine de refroidissement d'ébauchesselon la présente invention disposée latéralement à une ligne de laminage;
- la Fig. 2 est une vue en perspective de la machine de refroidissement d'ébauches selon la présente invention; et
- la Fig. 3 est une vue schématique sur laquelle est montré le principe du refroidissement central sur une ébauche en cours de refroidissement.

Sur la Fig. 1 est représentée une machine de refroidissement 1 selon l'invention disposée latéralement à une ligne de laminage 2 comportant une cage de laminage 3 dans laquelle est engagée une ébauche 4. Après son passage dans la cage de laminage 3, l'ébauche 4 est entraînée sur la table à rouleaux 5 jusqu'à une position représentée en 4a où elle est alors évacuée de la table à rouleaux pour être dirigée dans une direction perpendiculaire à l'axe de la ligne de rouleaux et introduite dans la machine de refroidissement 1.

Les moyens de transfert de l'ébauche 4a en direction de la machine 1 afin de permettre son introduction dans cette dernière sont constitués dans le mode de réalisation représenté par un ensemble de chaînes sans fin 6a, 6b, 6c, 6d, etc. embrassant respectivement deux séries de roues à chaîne 7a, 7b, 7c, etc. 8a, 8b, etc., qui sont solidaires de deux arbres 9 et 10 montés sur un bâti non représenté pouvant être animé d'un mouvement de translation verticale représenté par la flèche en 11. Les chaînes 6a, 6b, 6c, etc. sont insérées entre deux rouleaux de la table à rouleaux 5 et, lorsque l'ensemble est relevé, soulèvent l'ébauche 4a et l'entraînent, comme indiqué par la flèche 12, vers la machine de refroidissement 1 où elle est introduite.

Ce dispositif de transfert à chaînes comporte de préférence un fonctionnement en deux phases, la première réalisant un mouvement rapide de translation de l'ébauche 4a pour l'évacuer hors de la ligne 2, puis la deuxième réalisant un mouvement lent compatible avec la vitesse d'introduction dans la machine 1.

Cette machine de refroidissement comporte une série de lignes de galets 13 dont la longueur est supérieure à la dimension maximale de l'ébauche que l'on veut refroidir. Chaque ligne de galets est espacée par exemple de 650 à 900 mm, de sorte que l'on dispose entre elles, et à un niveau plus bas, des rampes inférieures 14 de pulvérisation d'un fluide de refroidissement, parallèles aux lignes de galets 13. Des rampes supérieures 15 de pulvérisation d'un fluide de refroidissement, parallèles aux lignes de galets 13 sont disposées de façon analogue mais au-dessus de la ligne de galets, de façon à pouvoir pulvériser un fluide de refroidissement sur la partie supérieure de l'ébauche. Des lignes de galets supplémentaires 16 permettent de dégager complètement l'ébauche de la zone des rampes afin d'éventuellement les stocker, ou pour homogénéiser leur température avant réintroduction sur la ligne de laminage 2.

Dans la disposition de la machine de refroidissement, placée latéralement à la ligne de laminage, les lignes de galets 13 sont perpendiculaires aux rouleaux de la table 5.

Des détecteurs de passage de l'ébauche, qui peuvent être par exemple constitués de couples comprenant une source lumineuse et une cellule photoélec- trique 17 et 17a, 18 et 18a, 19 et 19a, déclenchent le fonctionnement des rampes 14 et 15 respectives correspondantes dès que l'extrémité avant de l'ébauche, dans le sens de son déplacement, est passée et arrêtent le fonctionnement de ces rampes avant le passage de l'extrémité arrière de l'ébauche. Ainsi, pour l'ébauche représentée en traits mixtes à la position 4b, le couple de détecteurs 19, 19a, mettra en fonctionnement les rampes inférieures et supérieures correspondantes, dès que l'extrémité avant sera passée, afin que les nappes bidimentionnelles de fluide de refroidissement délivrées par les rampes n'atteignent la surface de l'ébauche que sur une partie située en-deçà des zones immédiatement adjacentes à l'extrémité avant, alors que le couple de détecteurs 17 et 17a interrompra le fonctionnement des rampes de pulvérisation inférieures et supérieures correspondantes, afin que les zones adjacentes à l'extrémité arrière de la surface de l'ébauche ne soient pas soumises au refroidissement par les nappes de fluide projeté.

Selon une variante, les détecteurs de passage de l'ébauche peuvent être constitués par des détecteurs de pression placés sur les lignes mêmes de galets.

On peut également prévoir dans le dispositif de commande de la mise en fonctionnement des rampes un dispositif de temporisation afin de ne commander le déclenchement de la pulvérisation du fluide de refroidissement qu'à partir de deux couples de détecteurs de passage placés respectivement à l'entrée et à la sortie de la machine de refroidissement, compte tenu de la vitesse de déplacement connue de l'ébauche.

Des détecteurs de dimension de l'ébauche dans une direction perpendiculaire à la direction de dépla- cementde cettedernière sont placés respectivement à l'avantet à l'arrière de la machine, defaçon à opérer un réglage de la longueur totale de pulvérisation des rampes 14 et 15 pour ne pas envoyer le fluide de refroidissement sur les bords latéraux de l'ébauche 4b en cours de refroidissement. Ces détecteurs de dimension peuvent être par exemple également constitués de couples source lumineuse-cellule photoélec- trique 20 et 20a, 21 et 21 a, etc., la longueur de pulvérisation efficace de la rampe étant calculée pour qu'elle soit inférieure à la dimension de l'ébauche mesurée par ces détecteurs.

Les lignes de galets sont animées en rotation par des moteurs électriques non représentés qui permettent de faire avancer l'ébauche de la ligne 2 de laminage vers les galets 16 ou inversement. Ces lignes de galets peuvent être entraînées en rotation dans les deux sens de sorte qu'il est possible de faire subir à l'ébauche un deuxième passage dans la machine de refroidissement ou d'animer l'ébauche 4b en refroidissement d'un mouvement d'oscillation sous les rampes de pulvérisation de fluide de refroidissement.

L'opération de refroidissement étant terminée, l'ébauche 4b est renvoyée vers le dispositif de transfert à chaînes qui la reprend par un mouvement de translation en sens inverse. Le dispositif de transfert à chaînes est alors placé en position haute et ramène l'ébauche 4b en position 4a, puis les chaînes sont redescendues à un niveau inférieur à la partie supérieure de la table à rouleaux et l'ébauche est à nouveau entraînée dans un mouvement de translation vers la position 4c pour les opérations de laminage ultérieures.

On peut également, par inversion du sens de rotation des rouleaux de la table à rouleaux, ramener l'ébauche 4a en direction de la cage de laminage 3.

Il est également possible, à l'aide du dispositif de transfert à chaînes de placer l'ébauche en attente dans une position 4d de l'autre côté de la ligne de laminage par rapport à la machine 1.

Sur la Fig. 2, on a représenté en perspective la machine décrite précédemment sur la Fig. 1 avec ses rampes supérieures 15 et inférieures 14 de pulvérisation qui sont respectivement alimentées en fluide de refroidissement par une conduite collectrice supérieure 22 et une conduite inférieure 23.

Les rampes inférieures 14 sont disposées entre des lignes de galets 13 munies de moteurs électriques d'entraînement 24. L'ébauche 4b en cours de refroidissement reçoit un ensemble de rideaux de fluide de refroidissement supérieurs 25 et inférieurs 26 sur une partie centrale qui laisse à découvert une partie périphérique constituée par les extrémités avant et arrière, ainsi que par les rives de l'ébauche 4b.

L'aspersion uniquement de la partie centrale de l'ébauche est représentée schématiquement à la Fig. 3 sur laquelle on peut constater que la surface de l'ébauche soumise à aspersion présentant une petite dimension (a) et une grande dimension (b), est inférieure à la surface totale de l'ébauche dont la petite dimension est (A) et la grande dimension (B).

L'aspersion de l'ébauche selon la dimension (a) est obtenue grâce à la mise en route et à l'arrêt des rampes de pulvérisation par l'intermédiaire des détecteurs de passage qui ont été décrits précédemment. Par contre, l'aspersion selon la dimension (b) est obtenue grâce aux détecteurs de dimension de l'ébauche qui occultent une partie de la longueur totale des rampes de pulvérisation de façon à ne soumettre au refroidissement par des rideaux d'eau que la dimension (b).

L'invention a été décrite précédemment en référence à une machine de refroidissement disposée latéralement par rapport à la ligne de laminage, mais il est également possible de placer ce poste de re- froidissementdans la ligne des rouleaux de la table de laminage.

Dans ce cas, les rampes de refroidissement sont placées au-dessus et au-dessous du passage de l'ébauche, entre les rouleaux de la table à rouleaux de laminage.

La distance entre axes des rouleaux de laminage est en général comprise entre 700 et 1000 mm et permet ainsi l'implantation de ces rampes de pulvérisation d'un fluide de refroidissement.

On dispose entre chaque rouleau un ensemble de rampes de pulvérisation inférieures et supérieures, la longueur de ces rampes étant égale à celle des rouleaux de la table à rouleaux. Des dispositifs d'occultation commandés par des détecteurs de dimension de l'ébauche dans une direction perpendiculaire à la direction de déplacement de cette dernière, permettent d'ajuster la longueur de pulvérisation efficace de la rampe afin d'empêcher une pulvérisation de fluide de refroidissement sur les rives de l'ébauche et éviter ainsi un refroidissement des rives plus important que celui de l'ensemble de l'ébauche.

L'ébauche est engagée à vitesse constante dans le groupe de rampes de pulvérisation, l'action de chacune de ces rampes étant initiée un peu après le passage de l'extrémité avant de l'ébauche et interrompue un peu avant le passage de l'extrémité arrière de l'ébauche de façon à limiter l'écart de température entre les extrémités et les rives, d'une part, et la majeure partie du reste de l'ébauche, d'autre part.

La machine fonctionne sur le même principe lorsqu'elle est disposée latéralement ou dans la ligne des rouleaux de la table à rouleaux de laminage, le sens du déplacement de l'ébauche étant toujours perpendiculaire aux rampes de pulvérisation du fluide de refroidissement.

Le dispositif en ligne dans la table à rouleaux évite de transférer l'ébauche latéralement, mais présente l'inconvénient d'augmenter la longueur nécessaire de la table à rouleaux, ce qui amène à augmenter d'autant la longueur de la ligne de laminage. Le choix entre les deux systèmes est donc à faire en fonction du coût total d'investissement nécessaire. Dans les installations existantes, le choix est, de plus, conditionné par les équipements en place, notamment le nombre et l'implantation des cages de laminage disponibles.

## Revendications

1. Procédé de refroidissement d'ébauches de tôles fortes en défilement en cours de laminage, dans lequel on refroidit sélectivement certaines zones de l'ébauche par projection d'un fluide de refroidissement à l'aide de rampes disposées parallèlement à la surface de l'ébauche et perpendiculairement à la direction du défilement de cette dernière, caractérisé en ce qu'il consiste à ne refroidir que la partie centrale de la surface de l'ébauche, à l'exclusion des parties périphériques, la projection du fluide de refroidissement constitué par de l'eau pulvérisée par un gaz sous pression n'étant déclenchée respectivement pour chaque rampe, qu'après le passage de l'extrémité avant de l'ébauche et étant arrêtée avant le passage de l'extrémité arrière de l'ébauche dans le sens du défilement, et la longueur utile de projection de chaque rampe étant réglée pour être inférieure à la dimension de l'ébauche dans une direction perpendiculaire au défilement.

2. Procédé suivant la revendication 1, caractérisé en ce que le refroidissement est réalisé sur la ligne de rouleaux même de la table à rouleaux d'une cage de laminage.

3. Procédé suivant la revendication 1, caractérisé en ce que le refroidissement est réalisé latéralement à la ligne de rouleaux de la table à rouleaux d'une cage de laminage, lors d'un déplacement alternatif en translation de l'ébauche hors de cette ligne dans une direction perpendiculaire à l'axe de cette ligne.

4. Machine pour le refroidissement d'ébauches de tôles fortes en défilement, en cours de laminage, comprenant des moyens (13, 16) de support et de guidage de l'ébauche, ainsi que des moyens de refroidissement comportant un ensemble de rampes (14, 15) de projection d'un fluide de refroidissement, parallèles les unes aux autres et à la surface de l'ébauche et disposées perpendiculairement à la direction de déplacement de l'ébauche, caractérisée en ce que les rampes (14, 15) de projection du fluide de refroidissement constitué par de l'eau pulvérisée par un gaz sous pression, placées au-dessus et au-dessous de l'ébauche sont occultables et commandées par des détecteurs de passage (16, 1 6a, 17,17a; 18, 18a, etc...) et de dimensions de l'ébauche (19, 19a; 20, 20a, etc...), en fonction du passage de l'ébauche, de façon à ne refroidir l'ébauche que sur une partie centrale de sa surface, à l'exclusion des parties périphériques.

5. Machine selon la revendication 4, caractérisée en ce qu'elle est placée dans l'axe de la ligne des rouleaux de la table à rouleaux de la cage de laminage, ses rampes (14, 15) étant parallèle aux rouleaux et disposées respectivement au-dessus et au-dessous de la table à rouleaux.

6. Machine selon la revendication 4, caractérisée en ce qu'elle est placée latéralement à la ligne des rouleaux de la table à rouleaux de la cage de laminage, ses rampes de projection (14, 15) étant perpendiculaires aux rouleaux de la table.

## Patentansprüche

1. Verfahren zur Kühlung dioker Bleohrohlinge im Vorbeilaufen während des Walzens, nach welchem bestimmte Bereiche des Rohlings ausgewählt durch Einstrahlen einer Kühlflüssigkeit mittels parallel zur Oberfläche des Rohlings und senkrecht zur Vorbeilaufrichtung desselben angeordneter Sprühröhren gekühlt werden, dadurch gekennzeichnet, dass es aus einem Kühlen nur des Mittelteils der Oberfläche des Rohlings unter Ausschluss der Randteile besteht, wobei das Einstrahlen der Kühlflüssigkeit, die aus durch Druckgas zerstäubtem Wasser besteht, für jede Röhre im Sinne des Vorbeilaufens erst nach dem Durchgang des Vorderendes des Rohlings ausgelöst und vor dem Durchgang des Hinterendes des Rohlings eingestellt wird und wobei die Einstrahlungsnutzlänge einer jeden Röhre so eingestellt ist, dass sie geringer als die Abmessung des Rohlings in einer zur Vorbeilaufrichtung senkrechten Richtung ist.

2. Verfahren nach Anspruch 1, dadurch gekennzeichnet, dass die Kühlung auf dem Rollgang eines Walzgerüsts selbst ausgeführt wird.

3. Verfahren nach Anspruch 1, dadurch gekennzeichnet, dass die Kühlung seitlich des Rollgangs eines Walzgerüsts während einer hin- und hergehenden Verschiebung des Rohlings aus dem Rollgang in einer zur Achse des Rollgangs senkrechten Richtung durchgeführt wird.

4. Vorrichtung zur Kühlung von dicken Blechrohlingen im Vorbeilaufen während des Walzens, mit Mitteln (13, 16) zum Unterstützen und Führen des Rohlings sowie Kühlmitteln, welche einen Aufbau von zueinander und zur Oberfläche des Rohlings parallelen und senkrecht zur Verschiebungsrichtung des Rohlings angeordneten Sprühröhren (14,15) zur Einstrahlung einer Kühlflüssigkeit aufweisen, dadurch gekennzeichnet, dass die oberhalb und unterhalb des Rohlings angeordneten Röhren (14, 15) zur Einstrahlung der Kühlflüssigkeit, die aus durch Druckgas zerstäubtem Wasser besteht, bedeckbar sind und durch Durchgangsdetektoren (16, 16a, 17, 17a; 18, 18a, usw...) und Detektoren für die Abmessungen des Rohlings (19, 19a; 20, 20a, usw...) in Abhängigkeit vom Durchgang des Rohlings derart gesteuert werden, dass der Rohling nur in einem Mittelteil der Oberfläche unter Ausschluss der Randteile gekühlt wird.

5. Vorrichtung nach Anspruch 4, dadurch gekennzeichnet, dass sie in der Achse des Rollgangs des Walzgerüsts angeordnet ist, wobei ihre Röhren (14, 15) parallel zu den Rollen und oberhalb bzw. unterhalb des Rollgangs angeordnet sind.

6. Vorrichtung nach Anspruch 4, dadurch gekennzeichnet, dass sie seitlich des Rollgangs des Walzgerüsts angeordnet ist, wobei ihre Einstrahlungsröhren (14, 15) senkrecht zu den Rollen des Rollgangs angeordnet sind.

## Claims

1. A method for cooling blanks of thick metal sheets moving during rolling, in which there are selectively cooled certain zones of the blank by projection of a cooling fluid by means of ramps placed parallel to the surface of the blank and perpendicular to the direction of movement of the latter, characterized in that there is only cooled the central part of the surface of the blank, and not the peripheral portions, the projection of the cooling fluid being constituted by water sprayed by pressurised gas which is started for each ramp after the passage of the forward end of the blank and stopped prior to the passage of the rear end of the blank in its direction of movement, and with the useful length of the projection of each ramp being set to be less than the dimension of the blank in a direction perpendicular to the movement.

2. A method according to claim 1, characterized in that the cooling is effected along the line of the rollers of the roller table of a rolling device.

3. A method according to claim 1, characterized in that the cooling is effected laterally to the line of the rollers of the roller table of the rolling device during an alternating translational movement of the blank beyond this line in a direction perpendicular to the axis of this line.

4. A machine for cooling moving blanks of thick metal sheets during rolling comprising means (13, 16) for supporting and guiding the blank, as well as cooling means including a group of ramps (14, 15) for projecting a cooling fluid, these being parallel to each other and to the surface of the blank and arranged perpendicular to the direction of movement of the blank, characterized in that the ramps (14, 15) for projecting the cooling fluid which is water sprayed by gas under pressure, placed above and below the blank, can be occulated, are controlled by detectors (16, 16a, 17, 17a, 18, 18a,... etc) and (19,19a, 20, 20a,... etc) responsive to the passage and the dimensions of the blank, as a function of the passage of the blank so as not to cool the blank except on a centre portion of its surface, excluding the peripheral portions.

5. A machine according to claim 4, characterized in that it is placed along the axis of the roller line of the rollertable of the rolling device, its ramps (14,15) being parallel to the rollers and arranged above and below the roller table.

6. A machine according to claim 4, characterized in that it is placed laterally to the line of the rollers of the roller table of the rolling device, its projection ramps (14, 15) being perpendicular to the rollers of the table.
